# EUROPÄISCHE PATENTSCHRIFT

(11) **EP 3 784 453 B1**
(45) Veröffentlichungstag und Bekanntmachung des Hinweises auf die Patenterteilung: **22.06.2022**
(21) Anmeldenummer: 19723624.3
(22) Anmeldetag: 25.04.2019
(51) Int. Cl.: B26B 19/04

(54) **SCHNEIDKOPF**
CUTTING HEAD
TÊTE DE COUPE

(30) Priorität: 27.04.2018 AT 1212018
(43) Veröffentlichungstag der Anmeldung: 03.03.2021
(73) Patentinhaber: Payer International Technologies GmbH, 8151 St. Bartholomä (AT)
(72) Erfinder: OSWALD, Mathias, 8410 Neudorf ob Wildon (AT); HENDLER, René, 8020 Graz (AT)
(74) Vertreter: Keschmann, Marc
(86) Internationale Anmeldenummer: PCT/AT2019/000014
(87) Internationale Veröffentlichungsnummer: WO 2019/204837

(56) Entgegenhaltungen:
- DE-A1- 10 344 566
- DE-A1- 19 822 094
- DE-A1-102005 002 896
- DE-C1- 19 633 824
- US-A- 2 223 205
- US-A- 2 262 388

## Beschreibung

Die Erfindung betrifft einen Schneidkopf für einen Haarschneider mit einem von einer Mehrzahl von Stegen und Schlitzen zwischen den Stegen gebildeten Obermesser, welche Stege eine Anlagefläche zur Hautberührung und eine der Anlagefläche gegenüberliegende Scherfläche ausbilden, sowie mit einem eine Vielzahl von Schneidklingen aufweisenden, zu oszillierender Bewegung relativ zum Obermesser antreibbaren und an der Scherfläche des Obermessers anliegend geführten Untermesser, wobei zumindest einer der Stege des Obermessers mit einem in der Ebene der Anlagefläche freistehenden Ende ausgebildet ist, wobei an den zumindest einen Steg mit freistehendem Ende eine vom Obermesser verschiedene Zinke anschließt.

Ein solcher Schneidkopf gemäß dem Oberbegriff von Anspruch 1 ist aus der DE 198 22 094 A1 bekannt.

Ein Schneidkopf gemäß dem Stand der Technik ist beispielsweise auch aus der EP 693 988 B1 bekannt geworden und stellt eine Abwandlung der bekannten flachen Schneideinheiten dar, die insbesondere als Bartschneider verbreitet Anwendung finden. Bei diesen Schneidköpfen wird ein Untermesser mit einer Vielzahl von Schneidklingen oszillierend gegen ein Obermesser mit einer Vielzahl von Stegen und zwischen den Stegen gebildeten Schlitzen bewegt. Obermesser und Untermesser können hierbei als gestanzte oder geätzte Bleche ausgebildet sein. Die Oberseite des Obermessers bildet mit der Vielzahl der Stege funktional eine Anlagefläche, die beim Rasieren mit der Haut des Anwenders in Kontakt gebracht wird, sodass Barthaare durch die Schlitze zwischen den Stegen hindurchragen und durch die oszillierende Bewegung des Untermessers durch die Scherwirkung zwischen der Scherfläche des Obermessers und den Schneidklingen des Untermessers abgeschnitten werden. Die oszillierende Bewegung des Untermessers relativ zum Obermesser erfolgt mit einem elektrischen Antrieb, der mittels einer geeigneten Mechanik die Rotationsbewegung eines Elektromotors in eine oszillierende Bewegung bzw. eine Hin- und Herbewegung des Untermessers relativ zum Obermesser mit einer relativ hohen Frequenz bewirkt. Auf diese Weise können Haare ohne Verletzungsgefahr für den Anwender geschnitten werden, auch wenn der Anwender bei täglicher Verwendung keine besondere Sorgfalt beim Rasiervorgang walten lässt.

Um insbesondere auch kurze Barthaare und Barthaare, die flach an der Haut anliegen, erfassen und in einen Schlitz des Obermessers führen zu können, wird in der genannten EP 693 988 B1 vorgeschlagen, einzelne Stege des Obermessers mit frei stehenden Enden auszubilden, die sich in der Ebene der Anlagefläche erstrecken. Im Gegensatz zu den Stegen, die in eine von der Ebene der Anlagefläche verschiedene Ebene, also in einen Bereich einer Seitenwand des Obermessers umgelenkt werden, können diese frei stehenden Enden als Aufstell- oder Einfädelelemente für flach liegende oder kurze Haare fungieren, sodass die entsprechenden Haare ebenfalls zuverlässig an der Scherfläche des Obermessers von den Schneidklingen des Untermessers abgeschnitten werden können. Dies stellt eine Verbesserung der Gründlichkeit der Rasur mit einem Haarschneider bzw. Trockenrasierapparat mit einer flachen Schneideinheit gegenüber den zuvor bekannten Obermessern dar, die keine frei stehenden Enden der Stege aufweisen.

Mit steigenden Ansprüchen der Anwender gibt es auf dem Gebiet der Haarschneider, Rasierer und Bartschneider dennoch ein ständiges Bestreben, die Gründlichkeit der Rasur weiter zu steigern. Der vorliegenden Erfindung liegt daher die Aufgabe zugrunde, Haarschneider bzw. Bartschneider mit flacher Schneideinheit hinsichtlich der Gründlichkeit der Rasur hinsichtlich des Erfassens von problematisch kurzen bzw. flach liegenden Haaren mit einfachen konstruktiven Maßnahmen weiter zu verbessern.

Zur Lösung dieser Aufgabe ist ein Schneidkopf der eingangs genannten Art daher erfindungsgemäß dahingehend weitergebildet, dass der zumindest eine Steg mit in der Ebene der Anlagefläche freistehendem Ende im Vergleich zu einem Steg mit in der Ebene der Anlagefläche nicht freistehendem Ende in Richtung der Ebene der Anlagefläche verkürzt ist, insbesondere um die Länge der Erstreckung der Zinke.

Wie bereits erwähnt, werden Obermesser für Trockenrasierer bzw. Haarschneider mit flacher Schneideinheit aus Blechen gestanzt oder geätzt, was einen für die Massenproduktion leicht zu automatisierenden und daher kostengünstigen Weg der Herstellung von Obermessern und auch Untermessern darstellt. Für das Aufstellen von besonders kurzen oder flach an der Haut anliegenden Haaren kann es jedoch nützlich sein, nicht nur flache Einfädelelemente bereitzustellen, wie sie aus einem gestanzten oder geätzten Blech gebildet werden können, sondern die Aufstell- bzw. Einfädelelemente, die durch die in der Ebene der Anlagefläche frei stehenden Enden der Stege gebildet sind, durch Einfädel- bzw. Aufstellelemente mit unterschiedlichen Geometrien zu ergänzen. Das gesamte Obermesser auf andere Art herzustellen, um komplexere Geometrien als frei stehende Enden von Stegen zu realisieren, würde jedoch die Herstellungskosten in nicht vertretbarer Weise erhöhen. Gemäß der Erfindung ist es nun aber möglich, vom Obermesser verschiedene Zinken an einen Steg mit frei stehendem Ende anschließend am Schneidkopf anzuordnen, sodass die für die Herstellung des Obermessers bekannten Verfahren weiterhin eingesetzt werden können und verbesserte Einfädel- bzw. Aufstellelemente als separate Zinken gemäß irgend einem anderen geeigneten Verfahren hergestellt und zum Schneidkopf hinzugefügt werden können. Insgesamt resultiert ein Schneidkopf mit flacher Schneideinheit, bei dem Stege mit frei stehenden Enden von einem speziell geformten Einfädel- bzw. Aufstellelement in Form einer Zinke ergänzt werden, sodass eine gründlichere Rasur bei im Wesentlichen gleichbleibenden Produktionskosten erzielt werden kann.

Zum optimierten Einfädeln und Aufstellen der genannten problematischen Haare kann es gemäß einer bevorzugten Ausführungsform der vorliegenden Erfindung vorgesehen sein, dass die zumindest eine Zinke an ihrem vom freistehenden Ende eines Stegs des Obermessers abgewandten Ende eine sich verjüngende Spitze aufweist. Eine Zinke mit einer solchen sich verjüngenden Spitze wird beim Rasieren mit großer Wahrscheinlichkeit unter beispielsweise flach anliegende Haare gleiten und diese aufstellen, sodass sie in der Folge von einem Steg mit frei stehendem Ende erfasst werden und auf diese Weise durch das Obermesser hindurch zum Untermesser ragen, wo sie abgeschnitten werden können.

Neben den Vorteilen, die mit verschiedenen Geometrien der Zinke, wie soeben beschrieben, erzielt werden können, bietet die Erfindung darüberhinaus die Möglichkeit, dass die zumindest eine Zinke aus einem vom Material des Obermessers verschiedenen Material, verschiedenen Material, insbesondere aus einem Material ausgewählt aus der Gruppe bestehend aus Thermoplasten, Elastomeren, Keramik, insbesondere spritzgegossene Keramik (CIM) und Metallen, insbesondere spritzgegossenes Metall (MIM) gebildet ist, wie dies einer bevorzugten Ausführungsform der vorliegenden Erfindung entspricht. Durch die geeignete Wahl des Materials für die Zinken können Haare auch beim bloßen Überstreichen beispielsweise eines flach anliegenden Haares mit der Zinke besser ergriffen und aufgestellt werden, als dies mit den frei stehenden metallischen Enden der Stege des Obermessers möglich ist.

Zur weiteren Verbesserung der Wirkung der Zinke als Einfädel- bzw. Aufstellelement kann es gemäß einer bevorzugten Ausführungsform der vorliegenden Erfindung vorgesehen sein, dass sich die zumindest eine Zinke über die Ebene der Anlagefläche erhebt. Dies bedeutet, dass die Zinke über das Obermesser vorsteht und dadurch bei Hautberührung der Anlagefläche des Obermessers ein besonders kräftiger Kontakt der Zinke mit der Haut und den Barthaaren erzielt wird, sodass die Spitze der Zinke leichter unter flach liegende Haare dringen kann und ein ggf. vom Material des Obermessers verschiedenes Material, insbesondere Kunststoffmaterial der Zinke fest an kurze oder flach liegende Haare gedrückt wird, an diesen dadurch stärker haftet und beim Führen des Schneidkopfes über eine zu rasierende Stelle die genannten problematischen Haare besser aufstellen kann.

Gemäß der vorliegenden Erfindung ist der Schneidkopf dergestalt ausgebildet, dass der zumindest eine Steg mit in der Ebene der Anlagefläche freistehendem Ende im Vergleich zu einem Steg mit in der Ebene der Anlagefläche nicht freistehendem Ende in Richtung der Ebene der Anlagefläche verkürzt ist, insbesondere um die Länge der Erstreckung der Zinke, was die Möglichkeit bietet, die an dem Steg mit frei stehendem Ende anschließende Zinke insgesamt im Wesentlichen innerhalb der gedachten Breite des Obermessers ohne die Zinken unterzubringen, um den erfindungsgemäßen Schneidkopf ggf. mit weiteren Scherelementen, wie z.B. Scherfolien, Schneidern, kombinieren zu können, ohne von bereits bestehenden Konstruktionsmaßen abweichen zu müssen. Dies gestattet es, die vorliegende Erfindung kostengünstig und unmittelbar bei einer Mehrzahl von Produkten innerhalb einer Produktpalette zu verwirklichen, ohne die Produktion dieser Haarschneider bzw. Trockenrasierapparate wesentlich umstellen zu müssen.

Mit Vorteil ist beim erfindungsgemäßen Schneidkopf die zumindest eine Zinke in Längsrichtung des Obermessers beweglich geführt, was die Wirkung der Zinke als Einfädel- bzw. Aufstellelement weiter verbessern kann. Dies gilt insbesondere dann, wenn die zumindest eine Zinke mit dem Untermesser zu gleichsinniger oder gegensinniger Bewegung gekoppelt ist, insbesondere einer kurvenförmigen Bewegung, insbesondere zumindest kreissegmentförmigen Bewegung quer zur Ebene der Anlagefläche, wie dies einer bevorzugten Ausführungsform der vorliegenden Erfindung entspricht. Die Kopplung der zumindest einen Zinke mit der Bewegung des Untermessers erfolgt dabei in im Wesentlichen gleicher Weise wie die Kopplung des Untermessers an den Antrieb, was für den Fachmann auf dem Gebiet der Herstellung von Haarschneidern, Trockenrasierapparaten und dgl. eine gängige Maßnahme darstellt.

Gemäß einer bevorzugten Ausführungsform der vorliegenden Erfindung ist die zumindest eine Zinke mit dem Untermesser zur Untersetzung über einen Kipphebel mit dem Untermesser gekoppelt. Durch diese Maßnahme oszilliert die zumindest eine Zinke über einen geringeren Weg als das Untermesser, und es kann bei geeigneter Dimensionierung des Kipphebels und der Anlenkpunkte sichergestellt werden, dass die Zinke nur innerhalb jener Strecke oszilliert, die zwischen ohne frei stehende Enden ausgebildeten Stegen definiert ist, sodass die zumindest eine Zinke nicht mit dem Obermesser kollidiert. Dies würde zu vorzeitiger Materialermüdung sowohl der zumindest einen Zinke als auch des Obermessers führen und außerdem einen erhöhten Kraftaufwand seitens des Antriebs und damit einhergehend einen höheren Stromverbrauch des Haarschneiders mit einem erfindungsgemäßen Schneidkopf zur Folge haben.

Wenn auf einem Schneidkopf gemäß der vorliegenden Erfindung eine Mehrzahl von Stegen mit frei stehenden Enden vorgesehen sind und dementsprechend auch eine Mehrzahl von Zinken, die an die Stege mit frei stehenden Enden anschließen, ist es bevorzugt, dass eine Mehrzahl von Zinken auf einem gemeinsamen Zinkenträger angeordnet ist. Bei dieser bevorzugten Ausführungsform entspringen die Zinken einem gemeinsamen Bauelement, welches sich entlang der Längserstreckung des Obermessers erstreckt, wobei ein solcher Zinkenträger zu beiden Seiten des Obermessers angeordnet sein kann, wenn das Obermesser entlang seiner Längsachse symmetrisch aufgebaut ist und daher Stege mit in der Ebene der Anlagefläche frei stehenden Enden zu beiden Seiten aufweist. Der Zinkenträger kann im Wesentlichen wie das Untermesser zur Kopplung der Bewegung der Zinken an den Antrieb bzw. das Untermesser gekoppelt sein, was bei einer Mehrzahl von Zinken einfacher und kostengünstiger zu bewerkstelligen ist, als die einzelnen Zinken separat zu montieren und anzutreiben.

Um ein Obermesser mit frei stehenden Enden der Stege stabil bereitstellen zu können, ist es wünschenswert, die Stege mit nicht frei stehenden Enden miteinander zu verbinden, wie dies automatisch resultiert, wenn beispielsweise Schlitze aus einem flachen Blech gestanzt werden, sodass Stege und Schlitze im Blech verbleiben, um das Obermesser zu bilden. Die Verbindung der Stege mit den in der Ebene der Anlagefläche nicht frei stehenden Enden würde jedoch die Wirkung der Stege mit frei stehendem Ende zunichte machen, sodass es gemäß einer bevorzugten Ausführungsform der vorliegenden Erfindung vorgesehen ist, dass Stege mit in der Ebene der Anlagefläche nicht freistehendem Ende in einer von der Ebene der Anlagefläche verschiedenen Ebene durch einen einstückig mit dem Obermesser ausgebildeten Längsverbinder miteinander verbunden sind. Die Stege mit in der Ebene der Anlagefläche nicht freistehendem Ende werden demgemäß in eine von der Ebene der Anlagefläche verschiedene Ebene umgebogen und sind in dieser Ebene mit einem Längsverbinder bzw. einem Längsverbinderelement, welches aus dem Obermesser gebildet ist, miteinander verbunden, um die nötige Stabilität des Obermessers für einen sicheren und dauerhaften Betrieb zu gewährleisten.

Die Erfindung wird nachfolgend anhand eines in der Zeichnung schematisch dargestellten Ausführungsbeispiels näher erläutert. In dieser zeigen
Fig. 1 eine perspektivische Ansicht eines erfindungsgemäßen Schneidkopfs, der durch Scherfolienelemente ergänzt ist,
Fig. 2 eine Detailansicht in perspektivischer Darstellung des Obermessers mit Zinken und
Fig. 3 eine perspektivische Ansicht einer Funktionseinheit des erfindungsgemäßen Schneidkopfs in zusammengebautem Zustand,
Fig. 4 den Schneidkopf gemäß Fig. 2 in einer teilweisen Explosionsdarstellung,
Fig. 5 eine perspektivische Darstellung des Schneidkopfs gemäß Fig. 3 mit Zinken.

In Fig. 1 ist mit dem Bezugszeichen 1 ein Schneidkopf eines Haarschneiders, wie beispielsweise eines Bartschneiders bzw. Trockenrasierapparates dargestellt. Der Schneidkopf 1 ist ggf. im Sinne der Doppelpfeile 2 und 2' verschwenkbar auf einem Griffstück 3 angebracht, welches Griffstück 3 nicht dargestellte Komponenten, wie Stromversorgung, Antrieb und Bedienelemente aufweist. Mit 4 sind Scherfolienschneidelemente bezeichnet, wie sie im Stand der Technik hinlänglich bekannt und nicht zwingender Bestandteil der vorliegenden Erfindung sind. Der erfindungsgemäße Schneidkopf 1 weist nun ein Obermesser 5 auf, welches erfindungsgemäß durch Zinken 11 ergänzt wird.

In Fig. 2 ist zu erkennen, dass das Obermesser 5 eine Vielzahl von Stegen 6, 7 aufweist, von denen ein Teil als Stege 6 mit in der Ebene der Anlagefläche 8 frei stehenden Enden 9 ausgebildet sind. Die Stege 6 mit frei stehenden Enden 9 sind durch einen Längsträger 10 an Stege 7 mit nicht frei stehendem Ende gebunden. An die frei stehenden Enden 9 der Stege 6 schließen vom Obermesser 5 verschiedene Zinken 11 an, die auf einem gemeinsamen Zinkenträger 12 zu beiden Seiten des Obermessers 5 entlang der Längserstreckung des Obermessers 5 verlaufen. Die Zinken 11 weisen eine komplexere Geometrie auf als die einfach ausgebildeten frei stehenden Enden 9 der Stege 6 und können daher für die Zwecke des Aufstellens von kurzen oder flach an der Haut anliegenden Barthaaren und deren Zuführung in die Schlitze 13 zwischen den Stegen 6, 7 optimiert sein, was, wie oben bereits erläutert, nicht nur die Geometrie, sondern auch das Material der Zinken anbelangt. Die Stege 7 mit in der Ebene der Anlagefläche 8 nicht freistehendem Ende sind in einer von der Ebene der Anlagefläche 8 verschiedenen Ebene durch einen einstückig mit dem Obermesser 5 ausgebildeten Längsverbinder 25 miteinander verbunden.

In Fig. 3 ist zu erkennen, dass das Obermesser 5 über Verbindungselemente 14 mit einem Unterrahmen 15 verbunden ist, in welchem Federn 16 auf einen Träger 17 für ein in Fig. 3 nicht erkennbares Untermesser 21 (siehe Fig. 4) wirken, um das Untermesser 21 gegen das Obermesser 5 zu drücken, sodass das Untermesser 21 am Obermesser 5, genauer gesagt an dessen Scherfläche anliegend geführt ist, welche Scherfläche der Anlagefläche 8 gegenüberliegend am Obermesser 5 ausgebildet ist. Der nicht dargestellte Antrieb kann mit entsprechenden Mitteln in eine Nut 18 am Träger 17 des Untermessers eingreifen, sodass dieses zu oszillierender Bewegung im Sinne des Doppelpfeils 19 angetrieben wird.

In Fig. 4 ist nun auch das Untermesser 21 zu erkennen, welches eine Vielzahl von Schneidklingen 20 aufweist, die mit den Stegen 6, 7 des Obermessers 5 zum Schneiden von Haaren zusammenwirken.

In Fig. 5 ist wiederum zu erkennen, dass Zinkenträger 12 zu beiden Seiten des Obermessers 5 angeordnet sein können, um die Zinken 11 zu tragen, die an Stege 6 mit frei stehendem Ende 9 anschließen. Die Zinken bzw. der Zinkenträger sind mit einem Mitnehmer 22 an die Bewegung des Untermessers 21 gekoppelt, sodass der Zinkenträger 12 bzw. die Zinken 11 sowie Untermesser 21 im Sinne des Doppelpfeils 23 oszillieren können, wobei es bei geeigneter Ausgestaltung des Mitnehmers 22 und des Zinkenträgers 12 auch möglich ist, eine kreissegmentförmige oszillierende Bewegung des Zinkenträgers 12 bzw. der Zinken 11 im Sinne des Doppelpfeils 24 zu realisieren.

## Patentansprüche

1. Schneidkopf (1) für einen Haarschneider mit einem von einer Mehrzahl von Stegen (6, 7) und Schlitzen (13) zwischen den Stegen (6, 7) gebildeten Obermesser (5), welche Stege (6, 7) eine Anlagefläche (8) zur Hautberührung und eine der Anlagefläche (8) gegenüberliegende Scherfläche ausbilden, sowie mit einem eine Vielzahl von Schneidklingen (20) aufweisenden, zu oszillierender Bewegung relativ zum Obermesser (5) antreibbaren und an der Scherfläche des Obermessers (5) anliegend geführten Untermesser (21), wobei zumindest einer der Stege (6, 7) des Obermessers (5) mit einem in der Ebene der Anlagefläche (8) freistehenden Ende (9) ausgebildet ist, wobei an den zumindest einen Steg (6) mit freistehendem Ende (9) eine vom Obermesser (5) verschiedene Zinke (11) anschließt, **dadurch gekennzeichnet, dass** der zumindest eine Steg (6) mit in der Ebene der Anlagefläche (8) freistehendem Ende (9) im Vergleich zu einem Steg (7) mit in der Ebene der Anlagefläche (8) nicht freistehendem Ende in Richtung der Ebene der Anlagefläche (8) verkürzt ist, insbesondere um die Länge der Erstreckung der Zinke (11).

2. Schneidkopf nach Anspruch 1, **dadurch gekennzeichnet, dass** die zumindest eine Zinke (11) an ihrem vom freistehenden Ende (9) eines Stegs (6) des Obermessers (5) abgewandten Ende eine sich verjüngende Spitze aufweist.

3. Schneidkopf nach Anspruch 1 oder 2, **dadurch gekennzeichnet, dass** die zumindest eine Zinke (11) aus einem vom Material des Obermessers (5) verschiedenen Material, insbesondere aus einem Material ausgewählt aus der Gruppe bestehend aus Thermoplasten, Elastomeren, Keramik, insbesondere spritzgegossene Keramik und Metallen, insbesondere spritzgegossenes Metall gebildet ist.

4. Schneidkopf nach Anspruch 1, 2 oder 3, **dadurch gekennzeichnet, dass** sich die zumindest eine Zinke (11) über die Ebene der Anlagefläche (8) erhebt.

5. Schneidkopf nach einem der Ansprüche 1 bis 4, **dadurch gekennzeichnet, dass** die zumindest eine Zinke (11) in Längsrichtung des Obermessers (5) beweglich geführt ist.

6. Schneidkopf nach einem der Ansprüche 1 bis 5, **dadurch gekennzeichnet, dass** die zumindest eine Zinke (11) mit dem Untermesser (21) zu gleichsinniger oder gegensinniger Bewegung gekoppelt ist, insbesondere einer kurvenförmigen Bewegung, insbesondere zumindest kreissegmentförmigen Bewegung quer zur Ebene der Anlagefläche (8).

7. Schneidkopf nach einem der Ansprüche 1 bis 6, **dadurch gekennzeichnet, dass** die zumindest eine Zinke (11) mit dem Untermesser (21) zur Untersetzung über einen Kipphebel mit dem Untermesser (21) gekoppelt ist.

8. Schneidkopf nach einem der Ansprüche 1 bis 7, **dadurch gekennzeichnet, dass** eine Mehrzahl von Zinken (11) auf einem gemeinsamen Zinkenträger (12) angeordnet ist.

9. Schneidkopf nach einem der Ansprüche 1 bis 8, **dadurch gekennzeichnet, dass** Stege (7) mit in der Ebene der Anlagefläche nicht freistehendem Ende in einer von der Ebene der Anlagefläche (8) verschiedenen Ebene durch einen einstückig mit dem Obermesser (5) ausgebildeten Längsverbinder (25) miteinander verbunden sind.

## Claims

1. Cutting head (1) for a hair clipper with an upper cutter (5) formed by a plurality of webs (6, 7) and slots (13) between the webs (6, 7), which webs (6, 7) have a contact surface (8) for skin contact and form a shearing surface opposite the contact surface (8), and with a lower cutter (21) having a plurality of cutting blades (20), which can be driven to oscillating movement relative to the upper cutter (5) and which is guided to lie against the shearing surface of the upper cutter (5), wherein at least one of the webs (6, 7) of the upper cutter (5) is designed with an end (9) which is free-standing in the plane of the contact surface (8), the at least one web (6) with the free-standing end (9) being adjoined by a prong (11) which is different from the upper cutter (5), **characterized in that** the at least one web (6) with the free-standing end (9) in the plane of the contact surface (8) is shortened in the direction of the plane of the contact surface (8), in particular by the length of the extension of the prong (11), compared to a web (7) having a non-free-standing end in the plane of the contact surface (8).

2. Cutting head according to claim 1, **characterized in that** the at least one prong (11) has a tapering tip at its end remote from the free-standing end (9) of a web (6) of the upper cutter (5) .

3. Cutting head according to claim 1 or 2, **characterized in that** the at least one prong (11) is made of a material that is different from the material of the upper cutter (5), in particular a material selected from the group consisting of thermoplastics, elastomers, ceramics, in particular injection-molded ceramics and metals, in particular injection molded metal.

4. Cutting head according to claim 1, 2 or 3, **characterized in that** the at least one prong (11) rises above the plane of the contact surface (8).

5. Cutting head according to any one of claims 1 to 4, **characterized in that** the at least one prong (11) is movably guided in the longitudinal direction of the upper cutter (5).

6. Cutting head according to any one of claims 1 to 5, **characterized in that** the at least one prong (11) is coupled to the lower cutter (21) for movement in the same direction or in opposite direction, in particular a curved movement, in particular a movement in the form of at least a segment of a circle transverse to the plane of the contact surface (8).

7. Cutting head according to any one of claims 1 to 6, **characterized in that** the at least one prong (11) is coupled to the lower cutter (21) for reduction via a rocker arm with the lower cutter (21).

8. Cutting head according to any one of claims 1 to 7, **characterized in that** a plurality of prongs (11) is arranged on a common prong carrier (12).

9. Cutting head according to any one of claims 1 to 8, **characterized in that** webs (7) having a non-free-standing end in the plane of the contact surface (8) are connected to each other in a plane different from the plane of the contact surface (8) by a longitudinal connector (25) formed integrally with the upper cutter (5).

## Revendications

1. Tête de coupe (1) destinée à un dispositif de coupe de cheveux avec un couteau supérieur (5) constitué d'une pluralité d'éléments jointifs (6, 7) et de fentes (13) entre les éléments jointifs (6, 7), lesquels éléments jointifs (6, 7) forment une surface d'appui (8) pour le contact avec la peau et une surface de cisaillement opposée à la surface d'appui (8), ainsi qu'un couteau inférieur (21) présentant une pluralité de lames de coupe (20), pouvant être entraîné de façon à effectuer un mouvement oscillant par rapport au couteau supérieur (5) et guidé de façon à reposer contre la surface la surface de cisaillement du couteau supérieur (5), au moins l'un des éléments jointifs (6, 7) du couteau supérieur (5) étant formé avec une extrémité libre (9) dans le plan de la surface d'appui (8), dans laquelle une dent (11) distincte du couteau supérieur (5) est adjacente à l'au moins un élément jointif (6) comprenant l'extrémité libre (9), **caractérisée en ce que** l'au moins un élément jointif (6) comprenant l'extrémité libre (9) dans le plan de la surface d'appui (8) est raccourci dans la direction du plan de la surface d'appui (8) par rapport à un élément jointif (7) comprenant une extrémité non libre dans le plan de la surface d'appui (8), notamment de la longueur de l'extension de la dent (11).

2. Tête de coupe selon la revendication 1, **caractérisée en ce que** l'au moins une dent (11) présente une pointe effilée à son extrémité éloignée de l'extrémité libre (9) d'un élément jointif (6) du couteau supérieur (5).

3. Tête de coupe selon la revendication 1 ou 2, **caractérisée en ce que** l'au moins une dent (11) est réalisée dans un matériau différent du matériau du couteau supérieur (5), notamment dans un matériau choisi dans le groupe composé de thermoplastiques, d'élastomères, de céramiques, notamment de céramiques moulées par injection, et de métaux, notamment du métal moulé par injection.

4. Tête de coupe selon la revendication 1, 2 ou 3, **caractérisée en ce que** l'au moins une dent (11) s'élève au-dessus du plan de la surface d'appui (8).

5. Tête de coupe selon l'une des revendications 1 à 4, **caractérisée en ce que** l'au moins une dent (11) est guidée de manière mobile dans le sens longitudinal du couteau supérieur (5).

6. Tête de coupe selon l'une des revendications 1 à 5, **caractérisée en ce que** l'au moins une dent (11) est couplée au couteau inférieur (21) pour un mouvement dans le même sens ou dans des sens opposés, notamment un mouvement courbe, en particulier au moins un mouvement en forme de segment circulaire transversalement au plan de la surface d'appui (8).

7. Tête de coupe selon l'une des revendications 1 à 6, **caractérisée en ce que** l'au moins une dent (11) est couplée au couteau inférieur (21) pour réduction via un culbuteur avec le couteau inférieur (21).

8. Tête de coupe selon l'une des revendications 1 à 7, **caractérisée en ce qu'**une pluralité de dents (11) est disposée sur un porte-dent commun (12).

9. Tête de coupe selon l'une des revendications 1 à 8, **caractérisée en ce que** des éléments jointifs (7) comprenant une extrémité non libre dans le plan de la surface d'appui sont connectés les uns aux autres dans un plan différent du plan de la surface d'appui (8) par un connecteur longitudinal (25) formée d'un seul tenant avec le couteau supérieur (5).
